# EUROPÄISCHE PATENTSCHRIFT

(11) **EP 4 197 931 B1**
(45) Veröffentlichungstag und Bekanntmachung des Hinweises auf die Patenterteilung: **26.06.2024**
(21) Anmeldenummer: 21215688.9
(22) Anmeldetag: 17.12.2021
(51) Int. Cl.: B65D 6/18, B65D 6/24, B65D 21/02

(54) **OFFENER BEHÄLTER ZUM TRANSPORT UND ZUR PRÄSENTATION VON WAREN**
OPEN CONTAINER FOR TRANSPORTING AND DISPLAYING GOODS
RÉCIPIENT OUVERT DE TRANSPORT ET DE PRÉSENTATION DES MARCHANDISES

(43) Veröffentlichungstag der Anmeldung: 21.06.2023
(73) Patentinhaber: Schoeller Allibert GmbH, 19057 Schwerin (DE)
(72) Erfinder: BRINKERS, Erik, 7825 TT Emmen (NL); HUIZINGH, Jan Abraham, 9541 AH Vlagtwedde (NL)
(74) Vertreter: Winter, Brandl - Partnerschaft mbB

(56) Entgegenhaltungen:
- DE-A1- 1 486 241
- DE-B- 1 124 421
- US-A- 3 952 903
- US-A1- 2006 175 388
- US-A1- 2016 101 895
- US-A1- 2021 070 498

## Beschreibung

### Technisches Gebiet

Die vorliegende Offenbarung betrifft einen offenen Behälter, der zusammen mit einem weiteren, auf den Kopf gestellten, identischen Behälter zu einem geschlossenen Behälter verbunden werden kann.

Aus dem Stand der Technik sind Behälter bekannt, bei denen man einen nach oben geöffneten Behälter umdrehen kann und den Behälter umgedreht auf einen weiteren identischen Behälter platzieren kann, um einen einzelnen geschlossenen Behälter zu erhalten. Die zwei offenen Behälter werden beispielsweise durch Klemmen oder ähnliches verbunden.

Aus der DE 93 00 535 U1 ist ein offener Behälter bekannt, dessen Seitenwände derart ausgebildet sind, dass ein weiterer identischer Behälter, wenn er auf den Kopf gestellt ist, derart auf den Behälter passt, dass ein geschlossener, rechteckiger bzw. quaderförmiger Behälter gebildet wird. Der offene Behälter weist an den Oberkanten der Seitenwände Vorsprünge und Ausnehmungen auf, die in entsprechende Ausnehmungen und Vorsprünge des weiteren Behälters passen und ein Verrutschen der beiden Behälter verhindern.

Es hat sich gezeigt, dass Behälter, wie aus DE 93 00 535 U1 bekannt sind, keine optimale Stapelbarkeit aufweisen bzw. keinen größeren Stapellasten standhalten. Bei einer Last, die von oben in den als Behälterdeckel fungierenden oberen Behälter eingebracht wird, können die übereinander platzierten Seitenwände trotz der ineinandergreifenden Vorsprünge und Ausnehmungen seitlich abrutschen. Dies führt dazu, dass einer der beiden Behälter in den anderen Behälter hineinrutschen oder - tauchen kann und sich beide Behälter dabei verklemmen. D.h. der Behälter verformt sich bei einer Belastung von oben zur Seite (nach außen oder nach innen) hin und ist nicht mehr stabil. Zwar weist der Behälter der DE 93 00 535 U1 einen Steg auf, der die Seitenwand des anderen Behälters umfasst, jedoch verhindert dieser das seitliche Abrutschen nur in eine Richtung (nach außen und nicht nach innen).

Die DE 11 24 421 B offenbart einen offenen Behälter auf den ein identischer Behälter auf den Kopf gestellt aufgesetzt werden kann, um einen gemeinsamen geschlossenen Behälter zu bilden. Die länglichen Seitenwände des Behälters sind in jeweils zwei Seitenwandabschnitte unterteilt, die zueinander seitlich versetzt sind. Wenn der identische Behälter auf den offenen Behälter aufgesetzt wird, können die beiden versetzten Seitenwandabschnitte ineinander eingreifen und bilden somit eine doppelte Seitenwand.

### Kurzbeschreibung der Offenbarung

Die Aufgabe der Offenbarung ist deshalb, einen offenen Behälter bereit zu stellen, der mit einem weiteren identischen oder zumindest kompatiblen Behälter zusammen zu einem geschlossenen Behälter verbunden werden kann und eine verbesserte Stapelbarkeit und Stabilität aufweist. Ferner soll sich der offene Behälter zur Präsentation von Waren eignen.

Diese Aufgabe wird offenbarungsgemäß durch einen (oben) offenen Behälter mit den Merkmalen des Anspruchs 1 gelöst. Vorteilhafte Weiterbildungen der Offenbarung sind Gegenstand der beigefügten Unteransprüche.

Die vorliegende Offenbarung betrifft einen offenen Behälter, insbesondere einen Kunststoffbehälter, zum Transport und zur Präsentation von Waren. Der Behälter weist einen Boden, eine vom Boden vorstehende Rückwand, zwei einander gegenüberliegende vom Boden vorstehende Seitenwände und eine mit einem Ausschnitt versehene Stirnwand auf, die der Rückwand gegenüberliegt. Der offene Behälter lässt sich mit einem weiteren, auf den Kopf gestellten, identischen Behälter zu einem geschlossenen Behälter vervollständigen/zusammensetzen. Die Seitenwände weisen zumindest drei Seitenwandabschnitte auf, die seitlich bzw. in Wandungsquerrichtung abwechselnd zueinander versetzt sind und sich mit entsprechenden Seitenwandabschnitten des auf den Kopf gestellten, identischen Behälters, vorzugsweise über die gesamte Höhe der Seitenwandabschnitte bzw. über die gesamte Höhe der Seitenwand, überlappen und zusammengesteckt werden. Die zumindest drei Seitenwandabschnitte sind derart zueinander versetzt, dass zumindest zwei der Seitenwandabschnitte seitlich bzw. in Wandungsquerrichtung gleich weit versetzt sind.

Der offene Behälter kann also mit einem identischen Behälter, der umgedreht auf den Behälter aufgesetzt wird, zu einem gemeinsamen, geschlossenen Behälter zusammengesetzt/verbunden werden. Eine Anzahl der Seitenwandabschnitte ist nach innen, zur Behältermitte hin versetzt. Eine Anzahl der Seitenwandabschnitte ist nach außen versetzt. Die versetzten Seitenwandabschnitte des ersten und des anderen Behälters greifen ineinander ein. Somit überlappen sich die Seitenwandabschnitte und bilden eine doppelte Behälterwand.

Der offene Behälter weist eine Reihe von Vorteilen auf. Da der Behälter offen ist, ist er für die Präsentation von Waren geeignet. Wenn zwei Behälter zu dem geschlossenen Behälter verbunden werden, dann schützt der geschlossenen Behälter die Ware im Behälter. Die Seitenwandabschnitte, die sich gegenseitig überlappen, geben dem geschlossenen Behälter eine hohe Stabilität. Da die Außenwände des geschlossenen Behälters durch die überlappenden Seitenwandabschnitte doppelt sind, wird ein Ausbeulen des Behälters verhindert.

Der Behälter kann ein Klappbehälter sein, so dass Rückwand, Stirnwand (falls vorhanden) und die Seitenwände mit dem Boden gelenkig verbunden sind und sich nach Innen klappen lassen bzw. von Innen nach Außen aufrichten lassen. Im aufgerichteten Zustand können sich Rückwand, Stirnwand (falls vorhanden) und die Seitenwände miteinander verriegeln oder arretieren lassen.

Wenn die gleich hohen Seitenwandabschnitte trapezförmig ausgebildet sind, d.h. wenn sich die Seitenwandabschnitte vom Boden weg verjüngen, dann ergeben zwischen benachbarten Seitenwandabschnitten V-förmige Einschnitte, welche einen seitlichen Blick ins Innere des Behälters bzw. zur Ware im Behälter ermöglichen.

Gemäß einem Aspekt der Offenbarung können sich benachbarte und zueinander seitlich versetzte Seitenwandabschnitte in Seitenwandlängsrichtung, insbesondere im bodennahen Bereich, teilweise überlappen und im Überlappungsbereich einen verstärkten Abschnitt ausbilden. Dadurch gewinnt der Behälter alleine, d.h. ohne einen darauf aufgesteckten zweiten Behälter an Stabilität, da der Behälter im Überlappungsbereich verstärkt ist bzw. die doppelte Wandstärke aufweist. Vorzugsweise können diejenigen Bereiche der Seitenwandabschnitte verstärkt sein, an denen die Seitenwände mit dem Boden gelenkig verbunden sind.

Nach einem weiteren optionalen Aspekt der Offenbarung liegen die Seitenwandabschnitte des weiteren Behälters beim Zusammenstecken der beiden Behälter parallel neben den Seitenwandabschnitten des offenen Behälters an und die jeweiligen Seitenwandabschnitte bilden eine doppelte Seitenwand. Da sich die Seitenwandabschnitte der jeweiligen Behälter auf der gesamten Höhe des Behälters überlappen, bilden die jeweiligen Seitenwandabschnitte eine doppelte/verstärkte Seitenwand. Durch die doppelte Seitenwand hat der geschlossene Behälter eine hohe Stabilität. Ein Abrutschen der beiden Behälter gegeneinander wird somit auch bei hohen Belastungen effektiv verhindert. Durch die doppelte Seitenwand wird auch ein Ausbeulen der Seitenwände bei hoher Belastung verhindert.

Nach einem weiteren optionalen Aspekt der Offenbarung weisen zumindest manche der Seitenwandabschnitte in zumindest einem Abschnitt der Seitenwandabschnitte eine Anzahl an Aussparungen bzw. Löchern auf. Die Anzahl an Aussparungen verringert das Gewicht des Behälters. Dadurch kann der Behälter leichter transportiert werden. Durch die Anzahl an Aussparungen wird außerdem Material eingespart. Somit kann der Behälter kostengünstiger produziert werden. Zusätzlich ermöglichen die Anzahl an Aussparungen in der Seitenwand das Hineinschauen in den Behälter. Durch die Aussparungen kann ein Nutzer durch die jeweiligen Seitenwandabschnitte in das Innere des Behälters hineinschauen. Dadurch eignet sich der Behälter zum Präsentieren von Waren. Durch die Seitenwandabschnitte mit der Anzahl an Aussparungen wird somit ermöglicht, dass die Seitenwandabschnitte genauso hoch wie die Rückwand oder Stirnwand des Behälters sind, aber trotzdem einen Blick von außen ins Innere des Behälters ermöglichen.

Die Stirnwand des Behälters kann ebenfalls eine Anzahl an Aussparungen aufweisen.

Nach einem weiteren optionalen Aspekt der Offenbarung bilden die Aussparungen ein Gitter. Das Gitter ermöglicht, dass die Seitenwand dünnen Stäbe mit großen Aussparungen/Löchern aufweist und trotzdem stabil ist. Durch die Gitterform der Seitenwand wird sichergestellt, dass die Seitenwandabschnitte die nötige Stabilität aufweisen und die Aussparungen trotzdem groß genug sind, um einen Blick ins Innere des Behälters zu ermöglichen.

Nach einem weiteren optionalen Aspekt der Offenbarung sind die Aussparungen wabenförmig angeordnet. Diese Anordnung der Aussparungen ermöglicht, dass die Seitenwände nur filigrane Stäbe aufweisen und trotzdem eine hohe Stabilität haben. Durch die filigranen Stäbe sind die Aussparungen groß, was zu einer guten Sicht in das Behälterinnere und einem geringen Materialverbrauch führt.

Nach einem weiteren optionalen Aspekt der Offenbarung weisen die Seitenwandabschnitte, die zur Behältermitte hin versetzt sind, die Anzahl an Aussparungen auf, während die nach außen versetzten Seitenwandabschnitte eine durchgehende Seitenwand ohne Aussparungen bilden. D.h. die Seitenwandabschnitte, die Aussparungen bzw. Löcher aufweisen sind innen und die Seitenwandabschnitte, die keine Aussparungen aufweisen, sind außen angeordnet. Wenn zwei Behälter zu dem geschlossenen Behälter verbunden werden, umgreifen die äußeren Seitenwandabschnitte die inneren Seitenwandabschnitte. Genauso umgreift die Rückwand des Behälters, die keine Aussparungen aufweist, die Stirnwand mit der Anzahl an Aussparungen. Da die äußeren Seitenwandabschnitte keine Aussparungen aufweisen, hat der geschlossenen Behälter keine Aussparungen an der Außenseite. Damit wird ein geschlossener Behälter mit durchgängig geschlossenen Außenseiten bereitgestellt. Durchgängig geschlossen heißt in diesem Zusammenhang, dass die Außenseiten keine Aussparungen oder Löcher aufweisen.

Nach einem weiteren optionalen Aspekt der Offenbarung bilden die an die Rückwand angrenzenden Seitenwandabschnitte und die Rückwand zusammen einen rückseitigen Behälterwandabschnitt, der sich über die gesamte Höhe des Behälters erstreckt. Die Stirnwand des Behälters liegt weiter innen und der rückseitige Behälterwandabschnitt weiter außen und der rückseitige Behälterwandabschnitt des weiteren, auf den Kopf gestellten Behälters umfasst/umgreift die Stirnwand, vorzugsweise über die gesamte Höhe.

In anderen Worten ausgedrückt umgreifen vierte Seitenwandabschnitte, die L-förmigen in die Rückwand übergehen und auf der Rückseite des Behälters positioniert sind, die Stirnwand des Behälters. Die vierten Seitenwandabschnitte liegen an der Rückwand an und bilden zusammen mit der Rückwand den rückseitigen Behälterwandabschnitt. Dazu ist der rückseitige Behälterwandabschnitt weiter nach außen und die Stirnwand weiter nach innen versetzt. Der Behälterwandabschnitt und die Stirnwand überlappen sich über die gesamte Höhe des Behälters. Dadurch sind beide Stirnseiten des geschlossenen Behälters doppelwandig ausgeführt. Das erhöht die Stabilität des geschlossenen Behälters. Die Stirnseiten und Eckbereiche, welche meist höheren Belastungen, z.B. durch Stöße, unterliegen, sind durch die über die gesamte Höhe überlappenden bzw. doppelwandige Behälterwandabschnitte stabiler und widerstandsfähiger. Durch das gegenseitige Umgreifen der Behälterwandabschnitte und der Rück- bzw. der Stirnwand können die verbundenen Behälter auch nicht gegeneinander seitlich verrutschen.

Nach einem weiteren optionalen Aspekt der Offenbarung weist die Stirnwand Aussparungen/Löcher auf. Durch die Aussparungen wird auch bei der Stirnwand Material und Gewicht gespart. Da die Stirnwand von dem Behälterwandabschnitt mitsamt der Rückwand umfasst wird, zeigt die Stirnwand bei dem geschlossenen Behälter nach innen. Dadurch sind auch die Aussparungen innen angeordnet und der geschlossenen Behälter ist an der Außenseite durchgängig geschlossen und ohne Aussparungen.

Nach einem weiteren optionalen Aspekt der Offenbarung ist der obere Rand der Seitenwände derart ausgebildet, dass der weitere Behälter auf dem offenen Behälter gestapelt wird. Dabei liegt der Boden des oberen Behälters sowohl auf dem oberen Rand der Rückwand, als auch auf dem oberen Rand der Seitenwände des unteren Behälters auf. Die Ware in dem unteren Behälter ist davor geschützt, von dem oberen Behälter beschädigt zu werden, da der obere Behälter nicht in den Innenraum des unteren Behälters eindringt. Durch das Stapeln von offenen Behältern kann Ware platzsparend präsentiert werden.

Nach einem weiteren optionalen Aspekt der Offenbarung weist der Behälter am Boden eine Verriegelung auf, die den oberen Rand des unteren Behälters beim Stapeln zweier Behälter aufnimmt und fixiert.

Anders ausgedrückt kann der obere Seitenwandabschnitt des Behälters beim Aufeinanderstapeln mehrerer Behälter in eine bodenunterseitige Öffnung des weiteren Behälters eintauchen. Der obere Seitenwandabschnitt kann in der bodenunterseitigen Öffnung durch eine Arretierung festgestellt werden. Dabei taucht der obere Seitenwandabschnitt genau so tief in die bodenunterseitige Öffnung ein, dass der obere Behälter eben auf den oberen Rändern von der Seitenwand und der Rückwand aufliegt. Durch die Arretierung wird verhindert, dass die Behälter beim Stapeln verrutschen oder umkippen.

Nach einem weiteren optionalen Aspekt der Offenbarung sind Seitenwandeckabschnitte an der Stirnseite des Behälters positioniert. Anders ausgedrückt sind die Seitenwandeckabschnitte an der (ausgeschnittenen) Vorderseite des Behälters angebracht. Dabei haben die Seitenwandeckabschnitte im weitesten Sinne die Funktion einer Ecksäule. Die Seitenwandeckabschnitte weisen eine hohe Stabilität auf. Durch die hohe Rückwand auf der einen Seite und den Seitenwandeckabschnitten auf der anderen Seite des Behälters ist der Behälter annähernd symmetrisch aufgebaut und stabil. Die Seitenwandeckabschnitte sind derart ausgebildet, das die Rückwand beim Ineinanderstecken die Seitenwandeckabschnitte von außen umgreift. Die Rückwand umgreift also die Seitenwandeckabschnitte. Die Überlappung der Rückwand und der Seitenwandeckabschnitte erhöht die Stabilität des geschlossenen Behälters und verhindert eine Relativbewegung zwischen den verbundenen Behältern.

Nach einem weiteren optionalen Aspekt der Offenbarung geht der vierte Seitenwandabschnitt L-förmig in die Rückwand über. Das heißt, der vierte Seitenwandabschnitt weist eine Seite auf, die in die Rückwand des Behälters vorsteht. Das erhöht die Stabilität des Behälterwandabschnitts. Beim Ineinanderstecken der Behälter umgreift die Seite, die in die Rückwand vorsteht, die Stirnwand des anderen Behälters. Der L-förmige Behälterwandabschnitt umfasst die Stirnwand und sorgen so für zusätzliche Stabilität des geschlossenen Behälters.

### Kurzbeschreibung der Figuren

Fig. 1 zeigt eine isometrische Darstellung eines offenbarungsgemäßen offenen Behälters;
Fig. 2 zeigt eine isometrische Darstellung zweier offenbarungsgemäßer Behälter, die miteinander verbunden werden;
Fig. 3 zeigt eine Seitenansicht der zwei offenbarungsgemäßen Behälter, die miteinander verbunden werden;
Fig. 4 zeigt eine isometrische Darstellung zweier offenbarungsgemäßer Behälter, die derart verbunden sind, dass sie einen geschlossenen Behälter formen;
Fig. 5 zeigt zwei geschlossene Behälter, die aufeinandergestapelt sind;
Fig. 6 zeigt einen zusammen geklappten Behälter; und
Fig. 7 zeigt zwei offene offenbarungsgemäße Behälter, die aufeinandergestapelt sind.

### Detaillierte Beschreibung der Figuren

Fig. 1 zeigt einen offenbarungsgemäßen Behälter 1 nach einer ersten Ausführungsform. Der aus Kunststoff gefertigte Behälter 1 weist einen Boden 2, zwei (lange) Seitenwände 4 und eine (kurze) Seitenwand bzw. Rückwand 6 auf. Eine tief ausgeschnittene Stirnwand 8 des Behälters 1 liegt der Rückwand 6 gegenüber. Die Stirnwand 8 ist in einem Abschnitt niedrig, damit Ware in dem Behälter 1 vor der Stirnwand 8 sichtbar ist. Dabei ist die Stirnwand 8 derart ausgeschnitten, dass sie in der Mitte der am niedrigsten und an den Ecken des Behälters 1 am höchsten ist. Da der Behälter 1 keinen Deckel aufweist, ist der Behälter 1 nach oben offen. Die Seitenwände 4, die Rückwand 6 und die Stirnwand 8 sind nach innen und übereinander klappbar ausgeführt. Die Seitenwände 4 sind symmetrisch zueinander. Jede Seitenwand 4 ist in mehrere Seitenwandabschnitte 10, 12, 14 und 16 unterteilt. Alle Seitenwandabschnitte 10, 12, 14 und 16 sind gleich hoch. Die Seitenwandabschnitte 10, 12, 14, 16 sind dabei genauso hoch, wie die Rückwand 6 und der höchste Abschnitt der Stirnwand 8. Die Stirnwand 8 und zumindest manche der Seitenwandabschnitte 10, 12, 14, 16 sind keine durchgehende Wand, sondern weisen eine Anzahl an Löchern bzw. Aussparungen 20 auf. Diese Aussparungen 20 sind vorzugsweise gitterförmig oder wabenförmig. Vorzugsweise wechseln sich Seitenwandabschnitte mit den Aussparungen 20 und Seitenwandabschnitte ohne Aussparungen ab.

Ein erster Seitenwandabschnitt 10 grenzt direkt an der Stirnwand 8 an. Der erste Seitenwandabschnitt 10 ist nach innen versetzt. Der erste Seitenwandabschnitt 10 ist genauso hoch, wie der höchste Abschnitt der Stirnwand 8. Der erste Seitenwandabschnitt 10 ist um die Ecke gezogen, bzw. hat annähernd eine L-Form. Dabei geht der erste Seitenwandabschnitt 10 in die Stirnwand 8 über. Dadurch ergeben sich an der Stirnseite des Behälters 1 Seitenwandeckabschnitte 11. Ein zweiter Seitenwandabschnitt 12 ist neben dem ersten Seitenwandabschnitt 10 angeordnet, aber im Vergleich zu diesem nach außen versetzt. Der zweite Seitenwandabschnitt 12 ist genauso hoch wie der erste Seitenwandabschnitt 10. Ein dritter Seitenwandabschnitt 14 ist wiederum neben dem zweiten Seitenwandabschnitt 12 angeordnet und relativ zu diesem nach innen versetzt. Damit ist der dritte Seitenwandabschnitt 14 genauso weit nach innen versetzt wie der erste Seitenwandabschnitt 10. Ein vierter Seitenwandabschnitt 16 ist bezüglich des dritten Seitenwandabschnitts 14 nach außen und damit genauso weit nach außen versetzt wie der zweite Seitenwandabschnitt 12. Damit sind die Seitenwandabschnitte abwechselnd nach innen bzw. nach außen versetzt. Der vierte Seitenwandabschnitt 16 grenzt an die Rückwand 6 an und ist genauso hoch wie diese. Dabei geht der vierte Seitenwandabschnitt 16 L-förmig in die Rückwand 6 über. Der vierte Seitenwandabschnitt 16 und die Rückwand 6 bilden zusammen einen anspruchsgemäßen Behälterwandabschnitt 18. Wie vorstehend erläutert, weisen manche der Seitenwandabschnitte 10, 12, 14, 16 die Aussparungen 20 auf. Dabei weisen genau die Seitenwandabschnitte 10, 14 die Aussparungen 20 auf, die nach innen versetzt sind. Die Seitenwandabschnitte 12, 16, die nach außen versetzt sind, weisen dagegen keine Aussparungen auf. Damit wechseln sich Seitenwandabschnitte mit und solche ohne Aussparungen 20 über die Länge des Behälters 1 ab.

Die Aussparungen 20 verringern das Material, das benötigt wird, um den Behälter 1 herzustellen. Durch den verringerten Materialverbrauch werden Herstellungskosten und besonders das Gewicht des Behälters reduziert. Ferner ermöglichen die Aussparungen 20 einem Benutzer von außen durch die Seitenwände 4 in das Innere des Behälters 1 zu schauen. Zusammen mit dem fehlenden Deckel eignet sich der Behälter 1 somit zur Präsentation von Waren. Trotzdem ist die Ware in dem Behälter 1 durch die (teilweise gitterförmigen) Seitenwände 4 geschützt.

Die Seitenwände 4 sind nicht durchgängig. Der zweite und der dritte Seitenwandabschnitt 12, 14 sind trapezförmig. Der erste und der vierte Seitenwandabschnitt haben die Form eines halben Trapezes. In Längsrichtung des Behälters wird die Seitenwand an einer Trapezflanke niedriger, erreicht ein Minimum beim Übergang zwischen zwei Seitenwandabschnitten und steigt dann wieder bei der Trapezflanke des nächsten Seitenwandabschnitts. Insgesamt ist jede Seitenwand 4 durch die vier Seitenwandabschnitten 10, 12, 14, 16 wellenförmig ausgebildet. Durch die niedrigeren Abschnitte in den Seitenwänden 4 kann man besser von außen in den Behälter 1 hineinschauen.

Die Seitenwände 4, die Rückwand 6 und die Stirnwand 8 sind jeweils klappbar ausgeführt. Die Rückwand 6 weist dazu eine Anzahl an (Klapp-)Scharnieren 21 auf. Die Rückwand 6 kann mithilfe der Scharniere 21 derart nach innen geklappt werden, dass die Rückwand 6 flach auf dem Boden 2 anliegt. Die Stirnwand 8 weist entsprechende Scharniere (nicht gezeigt) auf, die ebenfalls nach innen zum Boden 2 hin geklappt werden können. Die Seitenwände 4 können ebenfalls eingeklappt werden. Dazu weisen die Seitenwände 4 die Klappscharniere 23 auf. Die Klappscharniere 23 sind vorzugsweise in Überlappungsbereichen der einzelnen Seitenwandabschnitte 10, 12, 14, 16 positioniert. In den Überlappungsbereichen sind die Seitenwände 4 verstärkt. Da auf die Klappscharniere 23 gegebenenfalls höhere Kräfte einwirken, als auf andere Abschnitte der Seitenwände 4, ist es vorteilhaft die Klappscharniere 23 in den verstärkten Überlappungsbereichen anzuordnen. Die Klappscharniere 23 der Seitenwände 4 weisen einen größeren Abstand zum Boden 2 auf als die Scharniere 21 der Rück- bzw. Stirnwand. Dadurch kommen die Seitenwände beim Umklappen über der Rückwand 6 und der Stirnwand 8 zum Liegen. Die Rückwand 6 und die Stirnwand 8 rasten beim Hochklappen in den Eckbereichen der Seitenwände 4 ein. Dazu weisen die Seitenwände 4 an den Enden Rastvorrichtungen 25 zum Verbinden der Seitenwände 4 mit der Rück- bzw. Stirnwand auf.

Fig. 2 zeigt, wie ein anderer (identischer) Behälter 101 auf den offenen Behälter 1 aufgesetzt wird. Dabei ist der andere Behälter 101 auf den Kopf gestellt und um 180° gedreht. Wenn der andere Behälter 101 auf den Behälter 1 aufgesetzt wird, passen die Seitenwände 4, 104 derart zueinander, dass ein geschlossener Behälter 201 entsteht. Dabei umfasst ein vierter Seitenwandabschnitt 116 mitsamt einer Rückwand 106 des Behälters 101 die Stirnwand 8 des Behälters 1. Genauso umfasst der vierte Seitenwandabschnitt 16 die Stirnwand 108. Die Seitenwände 4, 104 passen derart ineinander, dass die jeweils versetzten Seitenwandabschnitte ineinandergreifen. Die jeweiligen Seitenwandabschnitte überlappen sich auf ihrer gesamten Höhe bzw. auf der gesamten Höhe des Behälters 1. So wird der erste Seitenwandabschnitt 10 von dem vierten Seitenwandabschnitt 116 umfasst. Der nach innen versetzte dritte Seitenwandabschnitt 114 gleitet derart neben den zweiten Seitenwandabschnitt 12, dass dieser innerhalb des zweiten Seitenwandabschnitts 12 positioniert ist. Genauso gleitet der zweite Seitenwandabschnitt 112 neben den dritten Seitenwandabschnitt 14, dass der zweite Seitenwandabschnitt 112 außerhalb des dritten Seitenwandabschnitts 14 anliegt. Die jeweiligen Seitenwandabschnitte 10, 12, 14, 16 greifen derart ineinander, dass die Seitenwandabschnitte 10, 14 mit den Aussparungen 20 innen und die Seitenwandabschnitte 12, 16 ohne Aussparungen außen liegen. Auch die Stirnwände 8, 108 mit den Aussparungen 20 werden von den durchgängigen Rückwänden 6, 106 und den durchgängigen vierten Seitenwandabschnitten 16, 116 umfasst.

Da die Seitenwände 4 mehrfach versetzt sind und einander überlappen bzw. ineinandergreifen, sind die Seitenwände 4 gegen ein Ausbauchen nach Außen oder Einschnüren nach Innen geschützt. D.h. auch wenn eine Kraft von oben auf den Behälter 1 und damit die Seitenwände 4 wirkt und die Ränder der Seitenwände 4 aufgrund dieser Kraft gegeneinander verrutschen würden, hält die Überlappung der Seitenwandabschnitte 10, 12, 14, 16 die Seitenwände 4 zusammen und verhindert ein Abknicken, Ausbeulen und/ oder Verklemmen der Seitenwände 4. Durch das Umgreifen der Rückwand 106 und des vierten Seitenwandabschnitts 116 um die Stirnwand 8 mit dem ersten Seitenwandabschnitt 10 hat der geschlossenen Behälter 201 eine hohe Stabilität. Da die Seitenwandabschnitte ineinandergreifen, sind die einzelnen Behälter 1, 101 gegen Verrutschen relativ zueinander gesichert. Besonders die Tatsache, dass der vierte Seitenwandabschnitt 116 die Stirnwand 8 über die gesamte Höhe umgreift, erhöht die Stabilität des Behälters 201 deutlich.

Fig. 3 zeigt eine Seitenansicht der zwei Behälter 1, 101, die miteinander verbunden werden. Dabei ist deutlich zu sehen, dass alle Seitenwandabschnitte 10, 12, 14, 16 die gleiche Höhe haben. Dadurch überlappen sich die Seitenwandabschnitte 10, 12, 14, 16 auf maximaler Länge und geben dem geschlossenen Behälter 201 größtmögliche Stabilität. Die überlappenden Seitenwandabschnitte 10, 12, 14, 16 bilden jeweils doppelte Außenwände für den geschlossenen Behälter 201. In der Seitenansicht sind ferner Ausbuchtungen an der Seite des Bodens 2 gezeigt, die den Seitenwänden 4 gegenüberliegt. Diese Ausbuchtungen fungieren als Abstandshalter 22 bei gestapelten Behältern 1.

Fig. 4 zeigt den geschlossenen Behälter 201. Die zwei offenen Behälter 1, 1101 sind zu dem geschlossenen Behälter 201 verbunden. Der geschlossenen Behälter 201 wird insbesondere zum Transport von Waren in dem Behälter benutzt. Dabei beschützt der geschlossene Behälter 201 die Ware im Inneren vor Beschädigungen oder Verschmutzung. Da die Seitenwandabschnitte mit den Aussparungen 20 in Richtung des Behälterinneren liegen, weist der geschlossene Behälter 201 durchgehende Außenwände ohne Löcher oder Aussparungen auf. Wenn die Ware in dem Behälter präsentiert werden soll, wird der geschlossenen Behälter 201 geöffnet, das heißt der obere Behälter 101 wird abgenommen und der untere Behälter 1 bildet einen offenen Behälter, der sich zur Präsentation von Waren eignet.

Fig. 5 zeigt zwei geschlossene Behälter 201, die aufeinandergestapelt sind. Durch das Stapeln können viele Behälter 201 einfach und platzsparend transportiert werden. Die Ware in den geschlossenen gestapelten Behältern 201 ist durch die Behälter geschützt. Es ist offensichtlich, dass die gestapelten Behälter 201 beispielsweise auf einem Transportwagen als Transportmittel gestapelt werden können. Beim Stapeln von mehreren geschlossenen Behältern 201, halten die Abstandshalter 22 die Behälter 201 voneinander entfernt. Ferner greifen die Abstandshalter 22 ineinander und verhindern dadurch ein Abrutschen der Behälter 201 gegeneinander.

Fig. 6 zeigt einen leeren Behälter 1, bei dem zum einfachen Transport die Seitenwände 4, die Rückenwand 6 und die Stirnwand 8 nach innen zusammengeklappt sind. Dabei lassen sich die beiden Seitwände 4 über die nach innengeklappte Rückwand 6 und die Stirnwand 8 klappen. Der zusammengeklappte Zustand des Behälters 1 ist besonders zum Rücktransport eines leeren Behälters 1 geeignet. Durch das Zusammenklappen kann der leere Behälter 1 auf eine sehr geringe Höhe reduziert und Platz gespart werden. Das verminderte Volumen der geklappten Behälter 1 spart Transport- und Lagerkosten. Es ist offensichtlich, dass sich auch zusammengeklappte Behälter 1 stapeln lassen. Dadurch wird viel Lagervolumen gespart.

Wenn der Behälter 1 offen ist, um Ware zu präsentieren, können auch mehrere offene Behälter 1 übereinandergestapelt werden. Das ist in Fig. 7 gezeigt. Dabei liegt der obere Behälter 101 auf den oberen Rändern der Seitenwandabschnitte 10, 12, 14, 16, der Rückwand 6 und der Stirnwand 8 auf. Ein oberer Abschnitt des unteren Behälters 1 kann in eine bodenunterseitige Öffnung des oberen Behälters 101 eintauchen. Der Behälter 101 liegt auch auf der Rückwand 6 auf. Der Boden des Behälters 101 weist vorzugswiese eine Arretierung auf. Durch die Arretierung kann der obere Abschnitt in der bodenunterseitigen Öffnung des oberen Behälters 101 fixiert bzw. festgestellt werden. Durch die Arretierung können mehrere Behälter 1, 101 sicher übereinandergestapelt werden, ohne, dass der obere Behälter 101 hinunterfällt. Durch das Stapeln von zwei offenen Behältern 1, 101 ist Ware in beiden Behältern 1, 101 sichtbar. Die Ware im unteren Behälter 1 ist durch den Boden des oberen Behälters 101 geschützt.

## Patentansprüche

1. Offener Behälter (1), insbesondere Kunststoffbehälter, zum Transport und zur Präsentation von Waren mit:
einem Boden (2),
einer vom Boden (2) vorstehenden Rückwand (6),
zwei einander gegenüberliegenden vom Boden (2) vorstehenden Seitenwänden (4), und
einer mit einem Ausschnitt versehenen Stirnwand (8) oder einer vollständig offenen Stirnseite,
wobei sich der offene Behälter (1) mit einem weiteren, auf den Kopf gestellten, identischen Behälter (101) zu einem geschlossenen Behälter (201) vervollständigen lässt,
**dadurch gekennzeichnet, dass**
die Seitenwände (4) zumindest drei, insbesondere trapez- oder zinnenförmige, Seitenwandabschnitte (10, 12, 14, 16) aufweisen, die seitlich bzw. in Wandungsquerrichtung abwechselnd zueinander versetzt sind, sodass zumindest zwei der Seitenwandabschnitte (10, 12, 14, 16) seitlich bzw. in Wandungsquerrichtung gleich weit versetzt sind, und sich mit entsprechenden Seitenwandabschnitten (110, 112, 114, 116) des auf den Kopf gestellten, identischen Behälters (101) derart zusammenstecken lassen, dass sich diese, vorzugsweise über ihre gesamte Höhe überlappen.

2. Offener Behälter (1) nach Anspruch 1, **dadurch gekennzeichnet, dass** die Seitenwände (4), die Rückwand (6) und/oder die Stirnwand (8) mit dem Boden (6) in zumindest einem Bereich miteinander gelenkig verbunden sind.

3. Offener Behälter (1) nach Anspruch 2, **dadurch gekennzeichnet, dass** sich benachbarte und zueinander versetzte Seitenwandabschnitte (10, 12, 14, 16) in Seitenwandlängsrichtung, insbesondere im bodennahen Bereich, vorzugsweise in dem Bereich, an dem die Seitenwand (4) und der Boden (6) miteinander gelenkig verbunden sind, teilweise überlappen und im Überlappungsbereich einen verstärkten Abschnitt ausbilden.

4. Offener Behälter (1) nach einem der Ansprüche 1 bis 3, **dadurch gekennzeichnet, dass** die Seitenwandabschnitte (110, 112, 114, 116) des weiteren Behälters (101) beim Zusammenstecken der beiden Behälter (1, 101) parallel neben den zumindest drei Seitenwandabschnitten (10, 12, 14, 16) des offenen Behälters (1) anliegen und die jeweiligen Seitenwandabschnitte (10, 12, 14, 16, 110, 112, 114, 116) eine doppelte Seitenwand (4) bilden.

5. Offener Behälter (1) nach einem der Ansprüche 1 bis 4, **dadurch gekennzeichnet, dass** zumindest manche der zumindest drei Seitenwandabschnitte (10, 12, 14, 16) in zumindest einem Abschnitt der Seitenwandabschnitte (10, 12, 14, 16) eine Anzahl an Aussparungen (20) aufweisen.

6. Offener Behälter (1) nach Anspruch 5, **dadurch gekennzeichnet, dass** die Anzahl an Aussparungen (20) ein, insbesondere wabenförmiges, Gitter bilden.

7. Offener Behälter (1) nach Anspruch 5 oder 6, **dadurch gekennzeichnet, dass** zumindest zwei Seitenwandabschnitte (10, 14), die zur Behältermitte hin versetzt sind, die Anzahl an Aussparungen (20) aufweisen, während die nach außen versetzten Seitenwandabschnitte (12, 16) eine durchgehende Seitenwand ohne Aussparungen bilden.

8. Offener Behälter (1) nach einem der Ansprüche 5 bis 7, **dadurch gekennzeichnet, dass** auch die Stirnwand (8) die Anzahl an Aussparungen (20) aufweist

9. Offener Behälter (1) nach einem der Ansprüche 1 bis 8, **dadurch gekennzeichnet, dass** an die Rückwand (6) angrenzende Seitenwandabschnitte (16) und die Rückwand (6) zusammen einen rückseitigen Behälterwandabschnitt (11) bilden, der sich über die gesamte Höhe des Behälters (1) erstreckt, und die Stirnwand (8) weiter innen und der rückseitige Behälterwandabschnitt (11) weiter außen liegt, und der rückseitige Behälterwandabschnitt (11) des weiteren, auf den Kopf gestellten Behälters (101) die Stirnwand (8), vorzugsweise über die gesamte Höhe, umgreift.

10. Offener Behälter (1) nach einem der Ansprüche 1 bis 9, **dadurch gekennzeichnet, dass** ein vierter Seitenwandabschnitt (16) L-förmig in die Rückwand (6) übergeht.

11. Offener Behälter (1) nach einem der Ansprüche 1 bis 10, **dadurch gekennzeichnet, dass** der obere Rand der Seitenwände (4) derart ausgebildet ist, dass der weitere Behälter (101) auf dem offenen Behälter (1) gestapelt wird.

12. Offener Behälter (1) nach Anspruch 11, **dadurch gekennzeichnet, dass** der Behälter (101) am Boden eine Verriegelung aufweist, die den oberen Rand des unteren Behälters (1) beim Stapeln zweier Behälter (1, 101) aufnimmt und fixiert.

## Claims

1. An open container (1), in particular a plastic container, for transporting and displaying goods, comprising:
a bottom (2),
a rear wall (6) protruding from the bottom (2),
two opposite side walls (4) protruding from the bottom (2), and
a front wall (8) provided with a cutout or a completely open front side,
wherein the open container (1) can be completed with a further identical container (101) turned upside down to form a closed container (201), and
**characterized in that**
the side walls (4) have at least three, in particular trapezoidal or crenelation-shaped, side wall portions (10, 12, 14, 16) which are alternatingly offset to each other laterally or in the transverse direction of the wall, so that at least two of the side wall portions (10, 12, 14, 16) are offset by the same distance laterally or in the transverse direction of the wall, and can be plugged together with corresponding side wall portions (110, 112, 114, 116) of the identical, upside-down container (101) in such a way that the side wall portions overlap over the entire height of the side wall portions.

2. The open container (1) according to claim 1, **characterized in that** the side walls (4), the rear wall (6) and/or the front wall (8) are hingedly connected to each other with the bottom (6) in at least one region.

3. The open container (1) according to claim 2, **characterized in that** the adjacent and laterally offset side wall portions (10, 12, 14, 16) partially overlap in the longitudinal direction of the side wall, in particular in the region close to the bottom, preferably, in the region where the side wall (4) and the bottom (6) are hingedly connected to each other, and configure a reinforced portion in the overlap region.4.

4. The open container (1) according to one of the claims 1 to 3, **characterized in that** the side wall portions (110, 112, 114, 116) of the further container (101) lie parallel next to the at least three side wall portions (10, 12, 14, 16) of the open container (1) when the two containers (1, 101) are fitted together, and the respective side wall portions (10, 12, 14, 16, 110, 112, 114, 116) form a double side wall (4).

5. The open container (1) according to one of the claims 1 to 4, **characterized in that** at least some of the side wall portions (10, 12, 14, 16) have a number of recesses (20) in at least a portion of the side wall portions (10, 12, 14, 16).

6. The open container (1) according to claim 5, **characterized in that** the number of recesses (20) form a honeycomb-shaped grid.

7. The open container (1) according to one of the claims 5 or 6, **characterized in that** at least two side wall portions (10, 14) that are offset toward the center of the container have the number of recesses (20), while the side wall portions (12, 16) that are offset toward the outside form a continuous side wall without recesses.

8. The open container (1) according to one of the claims 5 to 7, **characterized in that** the front wall (8) also comprises the number of recesses.

9. The open container (1) according to one of the claims 1 to 8, **characterized in that** side wall portions (16) adjacent to the rear wall (6) and the rear wall (6) together form a rear-side container wall portion (11) extending over the entire height of the container (1), and the front wall (8) lies further inward and the rear-side container wall portion (11) lies further outward, and the rear-side container wall portion (11) of the further upside-down container (101) embraces the front wall (8), preferably over the entire height.

10. The open container (1) according to one of the claims 1 to 9, **characterized in that** a fourth side wall portion (16) merges into the rear wall (6) in an L-shape.

11. The open container (1) according to one of the claims 1 to 10, **characterized in that** the upper rim of the side walls (4) is configured such that the further container (101) is stacked on the open container (1).

12. The open container (1) according to claim 11, **characterized in that** the container (101) has a latch at the bottom (2) that receives and secures the upper rim of the lower container (1) when stacking two containers (1, 101).

## Revendications

1. Récipient ouvert (1), en particulier récipient en matière plastique, pour le transport et la présentation de marchandises comprenant :
un fond (2),
une paroi arrière (6) dépassant du fond (2),
deux parois latérales (4) opposées l'une à l'autre dépassant du fond (2), et
une paroi avant (8) pourvue d'une encoche ou un côté avant entièrement ouvert,
dans lequel le récipient ouvert (1) peut être complété par un autre récipient (101) identique, placé à l'envers par rapport à un récipient fermé (201),
**caractérisée en ce que**
les parois latérales (4) présentent au moins trois sections de parois latérales (10, 12, 14, 16), en particulier trapézoïdales ou crénelées, qui sont décalées alternativement les unes par rapport aux autres latéralement ou dans la direction transversale de la paroi, de sorte qu'au moins deux des sections de parois latérales (10, 12, 14, 16) soient décalées de manière équidistante l'une de l'autre latéralement ou dans la direction transversale de la paroi, et puissent être emboîtées avec des sections de parois latérales (110, 112, 114, 116) correspondantes du récipient (101) identique placé à l'envers de telle sorte que celles-ci se chevauchent, de préférence sur toute leur hauteur.

2. Récipient ouvert (1) selon la revendication 1, **caractérisé en ce que** les parois latérales (4), la paroi arrière (6) et/ou la paroi avant (8) sont reliées les unes aux autres de manière articulée au fond (6) dans au moins une zone.

3. Récipient ouvert (1) selon la revendication 2, **caractérisé en ce que** des sections de parois latérales (10, 12, 14, 16) adjacentes et décalées les unes par rapport aux autres dans la direction longitudinale des parois latérales, en particulier dans la zone proche du fond, de préférence dans la zone au niveau de laquelle la paroi latérale (4) et le fond (6) sont reliés l'un à l'autre de manière articulée, se chevauchent partiellement et forment une section renforcée dans une zone de chevauchement.

4. Récipient ouvert (1) selon l'une quelconque des revendications 1 à 3, **caractérisé en ce que** les sections de parois latérales (110, 112, 114, 116) de l'autre récipient (101) sont positionnées parallèlement à proximité des au moins trois sections de parois latérales (10, 12, 14, 16) du récipient ouvert (1) lors de l'emboîtement des deux récipients (1, 101) et les sections de parois latérales (10, 12, 14, 16, 110, 112, 114, 116) respectives forment une paroi latérale (4) double.

5. Récipient ouvert (1) selon l'une quelconque des revendications 1 à 4, **caractérisé en ce qu'**au moins plusieurs des au moins trois sections de parois latérales (10, 12, 14, 16) présentent un certain nombre d'évidements (20) dans au moins une section des sections de parois latérales (10, 12, 14, 16).

6. Récipient ouvert (1) selon la revendication 5, **caractérisé en ce que** le nombre d'évidements (20) forment un treillis, en particulier en forme d'alvéoles.

7. Récipient ouvert (1) selon la revendication 5 ou 6, **caractérisé en ce qu'**au moins deux sections de parois latérales (10, 14), qui sont décalées vers le centre du récipient, présentent le nombre d'évidements (20), tandis que les sections de parois latérales (12, 16) décalées vers l'extérieur forment une paroi latérale continue sans évidements.

8. Récipient ouvert (1) selon l'une quelconque des revendications 5 à 7, **caractérisé en ce que** la paroi avant (8) présente également le nombre d'évidements (20).

9. Récipient ouvert (1) selon l'une quelconque des revendications 1 à 8, **caractérisé en ce que** des sections de parois latérales (16) adjacentes et la paroi arrière (6) forment ensemble au niveau de la paroi arrière (6) une section de paroi de récipient arrière (11) qui s'étend sur toute la hauteur du récipient (1), et la paroi avant (8) se trouve plus à l'intérieur et la section de paroi de récipient arrière (11) se trouve plus vers l'extérieur, et la section de paroi de récipient arrière (11) de l'autre récipient (101) placé à l'envers entoure la paroi avant (8), de préférence sur toute la hauteur.

10. Récipient ouvert (1) selon l'une quelconque des revendications 1 à 9, **caractérisé en ce qu'**une quatrième section de paroi latérale (16) en forme de L passe dans la paroi arrière (6).

11. Récipient ouvert (1) selon l'une quelconque des revendications 1 à 10, **caractérisé en ce que** le bord supérieur des parois latérales (4) est réalisé de telle manière que l'autre récipient (101) est empilé sur le récipient ouvert (1).

12. Récipient ouvert (1) selon la revendication 11, **caractérisé en ce que** le récipient (101) présente sur le fond un verrouillage qui reçoit et fixe le bord supérieur du récipient inférieur (1) lors de l'empilement des deux récipients (1, 101).
